# FASCICULE DE BREVET EUROPEEN

(11) **EP 0 012 087 B1**
(45) Date de publication et mention de la délivrance du brevet: **13.04.1983**
(21) Numéro de dépôt: 79400936.5
(22) Date de dépôt: 30.11.1979
(51) Int. Cl.: H01R 13/62, H01R 33/86

(54) **Culot pour le raccordement électrique d'un appareil à une embase**
Unterteil zum elektrischen Anschluss eines Gerätes an einen Sockel
Cap for the electrical connection of an apparatus to a base

(30) Priorité: 01.12.1978 FR 7834162
(43) Date de publication de la demande: 11.06.1980
(73) Titulaire: CROUZET, F-75011 Paris (FR)
(72) Inventeur: Jouret, Edouard Léon Clément, I-20090 Bresso-Milano (IT)
(74) Mandataire: Bloch, Robert

## Description

Le présente invention concerne un culot pour le raccordement électrique d'un appareil à une embase comportant des broches conductrices, un plot isolant de centrage ouvert latéralement et destiné à être introduit dans un trou de centrage de l'embase, une pièce en U de verrouillage du culot sur l'embase disposée dans le plot de centrage, des moyens agencés pour écarter les bras du U pour qu'ils fassent saillie hors du plot de centrage et coopèrent ainsi avec la parois du trou de centrage de l'embase.

Les broches conductrices du culot sont généralement disposées en arc de cercle autour du plot de centrage, dont la première fonction est précisément de positionner correctement le culot sur l'embase pour que les broches conductrices d'introduisent facilement dans les trous correspondants de l'embase.

Dans la plupart des culots connus, le maintien du culot sur l'embase est réalisé par serrage des broches conductrices du culot dans le trous correspondants de l'embase.

Le brevet américain 4 083 619 décrit un culot sensiblement du type mentionné ci-dessus, dans lequel est donc prévu un dispositif de verrouillage du culot sur l'embase. Ce dernier culot constitue déjà un perfectionnement, le plot de centrage assurant une deuxième fonction de verrouillage. Dans ce culot, le plot de centrage est mobile et assure lui-même le verrouillage de l'ensemble culot-embase, au moyen de doigts de verrouillage, solidaires du plot et qui peuvent être écartés par un mécanisme approprié, , mais compliqué. Le verrouillage de ce culot sur l'embase est par conséquent réalisé de façon complexe.

La présente invention vise à procurer un culot à verrouillage simple.

A cet effet, l'invention concerne un culot du type mentionné ci-dessus, caractérisé par le fait que les moyens d'écartement sont agencés pour simultanément entraîner la pièce en U en translation parallèlement au plot et au trou de centrage et écarter les extrémités des bras du U.

Dans une forme de réalisation préférée du culot de l'invention, les bras de la pièce en U peuvent être écartés, sous l'action de deux plan inclinés disposés dans le plot de centrage, pour faire saillie hors du plot quand la pièce en U est entraînée en translation par un pivot de manoeuvre monté rotatif autour d'un axe à excentrique perpendiculaire à la direction de déplacement du U. La simplicité de cette forme de réalisation est tout à fait remarquable.

L'invention sera mieux comprise à l'aide de la description suivante d'une forme de réalisation préférée du culot de l'invention, en référence au dessin annexeé, sur lequel:
- la figure 1 est une vue, en coupe verticale partielle, illustrant, dans la partie gauche, le culot non embroché sur l'embase, et, dans la partie droite, le culot embroché et verrouillé sur l'embase, et
- la figure 2 est une vue de dessous, à plus petite échelle, du culot de la figure 1.

Le dessin représente un culot 1 d'un appareil électrique 2, comprenant des broches conductrices 1 a disposées en arc de cercle autour d'un plot isolant de centrage 1 b, les broches et le plot s'étendant perpendiculairement à la surface 10 de contact du culot avec une embase décrite ci-après.

L'embase 5 en question, représentée partiellement sur la figure 1, comporte des trous métallisés 52, connectés à des cosses 53, et un trou de centrage 51, destinés à recevoir respectivement les broches 1 a et le plot de centrage 1b. Le trou de centrage 51, de diamètre sensiblement égal à celui du plot 1 b, ne s'étend que sur une partie de l'épaisseur de l'embase, et est prolongé par un alésage 54 de plus grand diamètre pour offrir, dans l'embase, un espace traversant pour le plot du culot.

Le plot de centrage 1 b, qui est de préférence obtenu par moulage d'un matériau isolant, est ouvert latéralement sur deux côtés diamétralement opposés pour présenter, sur à peu près la moitié de la longueur du plot, deux fenêtres 55 par lesquelles les moyens de verrouillage décrits ci-après peuvent coopérer, avec la paroi du trou 51 de l'embase.

Le plot 1 b, par ailleurs, possède un espace annulaire 56 ménageant une zone de matière 57 comportant deux plans 12 inclinés en sens inverses sur le plan médian 38 du culot, vers l'extérieur et vers le corps 1 du culot, et s'étendant, depuis sensiblement l'extrémité ouverte du plot 1b, sur une distance nettement inférieure à la moitié de la longueur du plot.

Les moyens de verrouillage du culot sur l'embase comportent une pièce 4 en U, de préférence métallique, disposée dans le plot 1 b, ouverte vers l'extrémité du plot, et dont les bras 42 sont logés dans l'espace annulaire 56, de part et d'autre de la zone 57. Les bras 42 possèdent, chacun, à leur extrémité, un léger renflement 43 destiné à coopérer avec un plan incliné 12 de la zone 57. Les bras 42 de la pièce en U sont pourvus, sensiblement en regard des fenêtres 55 du plot, de dents de verrouillage 41. En position de non verrouillage, des renflements sont en contact avec la partie la plus mince de la zone active à plans inclinés, de sorte que les bras de la pièce 4 en U, qui possèdent une élasticité relative, sont dans leut position de repos et rapprochés l'un de l'autre. Dans cette position, les dents 41 des bras 42 ne font pas saillie hors des fenêtres 55 du plot de centrage du culot. Les moyens de verrouillage comportent, en outre, en pivot de manoeuvre 3, monté rotatif dans le corps de culot, dans son plan médian 38, autour d'un axe perpendiculaire au plot 1 b. Le pivot 3 comporte un excentrique 32. Le pivot 3, avec son excentrique 32, peut être entraîné en rotation sur 180° au moyen d'un levier 31, s'étendant perpendiculairement au pivot 3, pour déplacer l'excentrique d'une position de verrouillage, illustrée en 32B sur la partie droite de la figure 1, à une position de non verrouillage, illustrée en 32A sur la partie gauche de la figure 1, et inversement.

La pièce en U est enfilée à force sur l'excentrique 32, la partie centrale de la pièce 4 située entre les bras 42 étant ainsi solidaire de l'excentrique 32.

Le fonctionnement du dispositif de verrouillage du culot décrit ci-dessus va maintenant être abordé.

Telle qu'elle vient d'être décrite, la pièce 4 en U est donc montée dans le culot et le plot pour pouvoir être entraînée en translation parallèlement au plot 1 b.

Lorsque l'excentrique 32 occupe la position de non verrouillage 32A, les bras de la pièce 4 ne sont pas écartés et les dents 41 ne font pas saillie hors des fenêtres 55. On peut alors embrocher ou débrocher le culot 1 de l'embase 5. Après un embrochage, les broches 1 a et le plot 1 b du culot 1 étant logés respectivement dans les trous 52 et (51, 54) de l'embase, on tourne le levier 31 pour faire tourner le pivot 3 avec son excentrique 32. L'excentrique passe de la position 32A à la position 32B et entraîne en translation vers l'intérieur la pièce 4. Pendant ce mouvement de translation, les renflements d'extrémité 43 des bras 42 montent sur les plans inclinés 12 et s'écartent ainsi l'un de l'autre, grâce à quoi, lorsque l'excentrique 32 occupe sa position de verrouillage 32B, les dents 41 des bras 42 font saillie hors de fenêtres 55 du plot 1 b et sont plaquées contre la parois du trou 51 de l'embase 5. Dans cette position, le culot 1 est verrouillé sur l'embase 5, et le raccordement électrique de l'appareil 2 est ainsi réalisé.

## Revendications

1. Culot (1) pour le raccordement électrique d'un appareil (2) à une embase (5), comportant des broches conductrices (1a), un plot isolant de centrage (1b) ouvert latéralement (55) et destiné à être introduit dans un trou de centrage (51) de l'embase (5), une pièce en U (4) de verrouillage du culot (1) sur l'embase (5) disposée dans le plot centrage (1 b), des moyens (12, 3) agencés pour écarter les bras du U (4) pour qu'ils fassent saillie hors du plot de centrage (16) et coopérent ainsi avec la paroi du trou de centrage (51) de l'embase (6), caractérisé par le fait que les moyens d'écartement (12, 3) sont agencés pour simultanément entraîner la pièce en U (4) en translation parallèlement au plot (1 b) et ou trou de centrage (51) et écarter les extrémités (43) des bras du U (4).

2. Culot selon la revendication 1, dans lequel la pièce en U (4) est ouverte vers l'extérieur, en direction de l'extrémité du plot de centrage ( b).

3. Culot selon la revendication 2, dans lequel les moyens d'écartement (12, 3) comprennent deux plans inclinés (12), disposés dans le plot de centrage (1 b), pour coopérer avec les extrémités (43) des bras de la pièce en U (4), et un pivot de manoeuvre (3), monté rotatif autour d'un axe perpendiculaire à la direction de déplacement du U (4) et pourvu d'un excentrique (32), pour entraîner la pièce en U (4) en translation, par la partie de la pièce en U (4) située entre ses deux bras.

## Claims

1. Plug member (1) for the electrical connection of an appliance (2) to a base (5), comprising conducting pins (1a), an insulating centering stud (1b) open laterally (55) and adapted to be introduced in a centering hole (51) in the base (5), a U-shaped piece (4) for locking the plug member (1) on the base (5), disposed in the centering stud (1b), means (12, 3) forspac- ing apart the arms of the U-shaped piece (4) so that they project from the centering hole (51) of the base (5), characterized in that the spacing means (12, 3) are arranged to simultaneously drive the U-shaped piece (4) in translation parallel to the stud (1b) and to the centering hole (51) and space apart the ends (43) of the arms of the U-shaped piece (4).

2. Plug member according to Claim 1, wherein the U-shaped piece (4) is open towards the outside, in the direction of the end of the centering stud (1b).

3. Plug member according to Claim 2, wherein the spacing means (12, 3) comprise two inclined planes (12), disposed in the centering stud (1b), to cooperate with the ends (43) of the arms of the U-shaped piece (4), and a manoev- ring pivot (3), mounted to rotate about an axis perpendicular to the direction of displacement of the U-shaped piece (4) and provided with an eccentric (32), to drive the U-shaped piece (4) in translation, by the part of the U-shaped piece (4) located between its two arms.

## Patentansprüche

1. Sockel (1) für den elektrischen Anschluß eine Gerätes (2) an einer Halterung (5), mit Kontaktstiften (la), einem isolierten, seitlich bei (55) offenen Zentrierungsstift (1b), der in eine Zentrierungsöffnung (51) der Halterung (5) einsteckbar ist, einem innerhalb der Zentrierungsstiftes (1 b) angeordneten U-Element (4) für die Verriegelung des Sockels (1) mit der Halterung, (5), und mit Einrichtungen (12, 3) zum Auseinanderspreizen der Schenkel des U-Elementes (4) derart, daß diese aus dem Zentreirungsstift (1 b) heraustreten und so mit der Wand der Zentrierungsöffnung (51) der Halterung (5) zusammenwirken können, dadurch gekennzeichnet, daß die Spreizeinrichtungen (12, 3) derart gestaltet sind, daß sie gleichzeitig in der Lage sind, das U-Element (4) parallel zum Zentrierungsstift (1b) und zur Zentrierungsöffnung (51) zu bewegen und die Enden (43) der Schenkel des U-Elementes (4) auseinanderzuspreizen.

2. Sockel nach Anspruch 1, dadurch gekennzeichnet, daß das U-Element (4) nach außen in Richtung des Endes des Zentrierungsstiftes (1 b) geöffnet ist.

3. Sockel nach Anspruch 2, dadurch gekennzeichnet, daß die Spreizeinrichtungen (12, 3) zwei innerhalb des Zenttrierungsstiftes (1b) angeordnete Schrägflächen (12), um mit den Enden (43) der Schenkel des U-Elementes (4) zusammenwirken, und einen Betätigungs-Drehzapfen (3) umfassen, der um eine senkrecht zur Bewegungsrichtung des U-Elementes (4) liegende Achse drehbar ist und einen Exzenter (32) aufweist, um das U-Element (4) durch den Abschnitt des U-Elementes (4), der zwischen seinen beiden Schenkeln liegt, translatorisch zu bewegen bzw. zu verschieben.
